# EUROPÄISCHE PATENTSCHRIFT

(11) **EP 0 971 675 B1**
(45) Veröffentlichungstag und Bekanntmachung des Hinweises auf die Patenterteilung: **11.09.2002**
(21) Anmeldenummer: 98913743.5
(22) Anmeldetag: 31.03.1998
(51) Int. Cl.: A61J 19/00

(54) **ASSERVATIONS- UND AUFFANGVORRICHTUNG**
HOLDING AND CATCHING DEVICE
DISPOSITIF DE CONSERVATION ET RECEPTEUR

(30) Priorität: 02.04.1997 DE 29705784 U
(43) Veröffentlichungstag der Anmeldung: 19.01.2000
(73) Patentinhaber: Meier, Hans-Jürgen, 79114 Freiburg (DE); Luippold, Marc, 72336 Balingen (DE); Hilspach, Wolfgang, 79100 Freiburg (DE)
(72) Erfinder: Meier, Hans-Jürgen, 79114 Freiburg (DE); Luippold, Marc, 72336 Balingen (DE); Hilspach, Wolfgang, 79100 Freiburg (DE)
(74) Vertreter: Patent- und Rechtsanwaltssozietät, Maucher, Börjes & Kollegen
(86) Internationale Anmeldenummer: EP9801872
(87) Internationale Veröffentlichungsnummer: WO98043593

(56) Entgegenhaltungen:
- DE-A- 1 953 680
- DE-A- 2 508 975
- DE-C- 251 487
- DE-C- 301 044
- FR-A- 2 169 957

## Beschreibung

Die Erfindung betrifft eine Asservations- und Auffangvorrichtung zum Auffangen des Brechstrahles einer sich erbrechenden Person, mit einem Spuckbeutel oder dergleichen Auffangbehältnis aus flexiblem und/oder faltbarem Material, welches Auffangbehältnis bis auf eine Auffangöffnung geschlossen ist, sowie mit einer Auffangbehältnis-Aussteifung oder -Verstärkung, die den Öffnungsrand des Auffangbehältnisses in Auffangstellung festlegt und die zumindest zwei beweglich miteinander verbundene Aussteifungs- oder Verstärkungsteile hat, welche von einer zusammengefalteten oder zusammengelegten Bereitschaftstellung in die den Auffangquerschnitt der Auffangöffnung freigebende Auffangstellung aufweitbar oder ausziehbar sind.

Auf Reisen im Flugzeug, im Bus, im Auto oder auf dem Schiff leiden die Reisenden häufig unter der sogenannten Reisekrankheit, die sich durch Übelkeit und einen starken Brechreiz bemerkbar macht. Diese Reisekrankheit wird durch eine Reizung des Gleichgewichtsorgangs bei schaukelnden oder drehenden Bewegungen verursacht.

Um bei einem plötzlichen Brechreiz das Erbrochene auffangen und entsorgen zu können, sind Asservations- und Auffangvorrichtungen bekannt, die als faltbare Papierbeutel ausgebildet sind und im Passagierflug-, Schiffs- und Omnibusreiseverkehr in Sitznähe des Reisenden bereitgehalten werden.

Solche faltbaren Papierbeutel sind meist jedoch nur wenig belastbar und können während des Auffangens des Brechstrahles insbesondere bei hoher Luftfeuchtigkeit leicht bersten. Durch Perforationen, die vom Reisenden vor dem Gebrauch erst geöffnet werden müssen, ist die Handhabung dieser Papierbeutel nicht immer ganz einfach. Die Handhabung wird noch dadurch erschwert, daß der als Asservations- und Auffangvorrichtung dienende Papierbeutel mit den Händen im Bereich der Auffangöffnung offen zu halten ist; durch das manuelle Auffalten der Auffangöffnung weist diese jedoch nicht mehr die vorgesehene Kreisform, sondern allenfalls eine elliptische Querschnittsform auf, die ein sicheres Auffangen des Brechstrahles nicht mehr gewährleistet. Somit besteht die Gefahr, daß die unter der Reisekrankheit leidende Person sich selbst, ihre Umgebung oder gar andere Reisende mit dem Erbrochenen verschmutzt.

Da ein Brechreiz auch bei den in einem Krankenwagen transportieren Patienten überraschend auftreten kann, hat man bereits eine Asservations- und Auffangvorrichtung geschaffen, die mittels einer Wandhalterung im Bereich der Krankenliege bereitgestellt werden kann. Dabei besteht diese vorbekannte Asservations- und Auffangvorrichtung aus einem Haltering, an dem ein Kunststoffbeutel mit Hilfe eines Ringverschlusses austauschbar befestigt werden kann. An dem Haltering steht ein Griffstück nach außen vor, an dem die vorbekannte Asservations- und Auffangvorrichtung vom Krankenwagenpersonal ergriffen, aus der Wandhalterung gelöst und zum Auffangen des Brechstrahles vor dem Patienten positioniert werden kann.

Die vorbekannte Asservations- und Auffangvorrichtung hat sich bei Krankentransporten bereits sehr bewährt. Diese vorbekannte Asservations- und Auffangvorrichtung ist jedoch nicht von der unter Brechreiz leidenden Person, sondern von dem Krankenwagenpersonal zu bedienen. Durch den massiven Kunststoff-Haltering, den Ringverschluß sowie die dazugehörige Wandhalterung ist die vorbekannte Vorrichtung vergleichsweise aufwendig in der Herstellung und daher nicht zum einmaligen Gebrauch, sondern zum wiederholten Einsatz vorgesehen. Da der Haltering mit Ringverschluß sowie die dazugehörige Wandhalterung vergleichsweise sperrig sind, ist die vorbekannte Asservations- und Auffangvorrichtung ungeeignet, um im Passagierflug-, Schiffs- und Omnibusreiseverkehr in Sitznähe der Reisenden bereitgestellt zu werden.

Man kennt auch bereits eine Auffangvorrichtung der eingangs erwähnten Art, die ein als Urinbeutel dienendes Auffangbehältnis (vgl. DE-OS 19 53 680) hat. Der Öffnungsrand dieses Auffangbehältnisses wird durch eine Auffangbehältnis-Aussteifung oder -Verstärkung in Auffangstellung festgelegt, deren Aussteifungsoder -Verstärkungsteile von einer zusammengefalteten Bereitschaftstellung in eine den Auffangquerschnitt der Auffangöffnung freigebende Auffangstellung auffaltbar oder ausziehbar sind. In dieser Auffangstellung bildet die Auffangbehältnis-Aussteifung ein trichterförmiges Mundstück. Um die vorbekannte Auffangvorrichtung in die Auffangstellung zu falten, ist ein gleichzeitiges Drücken an gegenüberliegenden Kanten der Auffangbehältnis-Aussteifung und ein Aufblasen des sackförmigen Auffangbehältnisses selbst erforderlich.

Aus der DE-OS 25 08 975 ist bereits ein Uringefäß bekannt, das einen aus einer Kunststoff-Folie hergestellten Sammelbeutel hat, in dem ein zweiter Beutel lose einliegt. Dieser zweite Beutel der wesentlich kleiner ist als der Sammelbeutel und der nur an seinem oberen Randbereich mit dem Sammelbeutel verbunden ist, weist etwa in der Mitte seines Bodenfalzes eine Zutrittsöffnung auf, durch welche die Flüssigkeit in den Sammelbeutel eintreten, von dort anschließend aber nicht mehr heraus gelangen kann.

Schließlich hat man auch bereits einen Taschenspeibehälter geschaffen, der eine schachtelförmige äußere Hülle hat, in die ein als Einsatz ausgebildeter Beutel einlegbar ist (vgl. DE-C-251487). Der Einsatz ist durch einen eng schließenden und ziemlich breiten Bügel verschließbar, der in Gebrauchsstellung auch die schachtelförmige äußere Hülle offenhält. Um den vorbekannten Speibehälter zu benutzen, muß der Deckel der Hülle aufgeklappt, der Bügel zurückgelegt und anschließend die Vorderwand des Beutels geöffnet werden.

Es besteht daher die Aufgabe, eine mit vergleichsweise geringem Aufwand herstellbare und platzsparend unterzubringende Asservations- und Auffangvorrichtung der eingangs erwähnten Art zu schaffen, die von der unter Brechreiz leidenden Person leicht und schnell bedient werden kann und welche den Brechstrahl ohne Verschmutzung des Umfeldes vollständig und sicher auffängt.

Die erfindungsgemäße Lösung dieser Aufgabe besteht in den Merkmalen von Anspruch 1.

Die erfindungsgemäße Asservations- und Auffangvorrichtung weist eine Auffangbehältnis-Aussteifung oder -Verstärkung auf, die den Öffnungsrand des flexiblen beziehungsweise faltbaren Auffaltbehältnisses derart begrenzt, daß die unter Brechreiz leidende Person selbst die erfindungsgemäße Asservations- und Auffangvorrichtung bedienen und unter dem Mund positionieren kann, ohne beim Auffangen des Brechstrahles sich oder die Umgebung zu verschmutzen. Dabei ist die Auffangbehältnis-Aussteifung oder -Verstärkung aus zumindest zwei, beweglich miteinander verbundenen Aussteifungs- oder Verstärkungsteilen gebildet, so daß die Asservations- und Auffangvorrichtung platzsparend zusammengefaltet oder zusammengelegt werden kann. Während die Asservations- und Auffangvorrichtung in ihrer Bereitschaftstellung in Sitznähe der Reisenden griffbereit zur Verfügung steht, kann sie bei Bedarf leicht und schnell ergriffen und in ihre Auffangstellung auseinandergefaltet oder auseinandergezogen werden, in welcher der Auffangquerschnitt der Auffangöffnung vollständig freigegeben wird.

Um die einfache Handhabung der erfindungsgemäßen Asservationsund Auffangvorrichtung zu begünstigen, ist es vorteilhaft, wenn die Aussteifungs- oder Verstärkungsteile gelenkig und/oder faltbar miteinander verbunden sind. Somit kann die Asservations- und Auffangvorrichtung durch, in entgegengesetzte radiale Richtungen orientierte Auffalt- oder Zugbewegungen an den Aussteifungs- oder Verstärkungsteilen leicht von ihrer Bereitschaftstellung in ihre Auffangstellung bewegt werden.

Dabei sind die Aussteifungs- oder Verstärkungsteile der Auffangbehältnis-Aussteifung aus einem einstückigen Materialzuschnitt mit Durchlaßöffnung gebildet, wobei wenigstens ein, benachbarte Aussteifungs- oder Verstärkungsteile miteinander verbindendes Falt-, Gelenk- oder dergleichen linienförmiges Verbindungsscharnier vorgesehen ist, das mit seiner Scharnierachse die Durchlaßöffnung schneidet. Da zumindest ein linienförmiges Verbindungsscharnier vorgesehen ist, welches mit seiner Scharnierachse die Durchlaßöffnung schneidet, kann auch eine Asservations- und Auffangvorrichtung mit einer vergleichsweise großen Durchlaßöffnung in eine platzsparende Bereitschaftstellung zusammengefaltet oder zusammengelegt werden.

Um das Erbrochene möglichst vollständig im Auffangbehältnis der erfindungsgemäßen Asservations- und Auffangvorrichtung auffangen zu können, ist es zweckmäßig, wenn das Auffangbehältnis und der aus Aussteifungs- oder Verstärkungsteilen gebildete Materialzuschnitt im Randbereich ihrer Auffang- beziehungsweise Durchlaßöffnung miteinander verklebt, verschweißt oder dergleichen verbunden sind.

Um die erfindungsgemäße Asservations- und Auffangvorrichtung in ihrer Bereitschaftstellung als Flachteil besonders platzsparend bereitstellen zu können, sieht eine bevorzugte Ausführungsform gemäß der Erfindung vor, daß die Aussteifungs- oder Verstärkungsteile derart zusammenfaltbar sind, daß sie in Bereitschafts- oder Schließstellung zumindest bereichsweise flach aufeinander liegen. Dabei kann es vorteilhaft sein, wenn die Aussteifungs- oder Verstärkungsteile in Bereitschafts- oder Schließstellung mit ihrem dem Auffangbehältnis abgewandten Flachseiten aufeinander liegen.

Um nach dem Gebrauch der erfindungsgemäßen Asservations- und Auffangvorrichtung das Erbrochene im Auffangbehältnis möglichst hygienisch und ohne Geruchsbelästigungen entsorgen zu können, ist es vorteilhaft, wenn die aufeinander liegenden Aussteifungsoder Verstärkungsteile mittels Klebestreifen, Haftstreifen, Klettverschluß, Rastelementen oder dergleichen Verbindungsmitteln in ihrer Bereitschafts- oder Schließstellung gehalten sind.

Eine bevorzugte Weiterbildung gemäß der Erfindung von eigener schutzwürdiger Bedeutung sieht vor, daß die Auffangbehältnis-Verstärkung oder -Aussteifung zumindest drei Aussteifungs- oder Verstärkungsteile hat, die in ihrer Bereitschaftstellung Z-förmig aufeinander liegen. Bei dieser bevorzugten Ausführungsform gemäß der Erfindung ist die Auffangbehältnis-Verstärkung oder -Aussteifung aus zumindest drei Aussteifungs- oder Verstärkungsteilen gebildet, von denen zwei Aussteifungs- oder Verstärkungsteile als Randteile dienen, während zumindest ein Aussteifungsoder Verstärkungsteil als Verbindungsteil vorgesehen ist. Die Auffangbehältnis-Verstärkung oder -Aussteifung kann von der unter Brehreiz leidenden Person durch eine einzige Zug- oder Faltbewegung in ihre Auffangstellung gebracht werden, in der gegebenenfalls auch ein großer Auffangquerschnitt freigegeben wird.

Vorteilhaft ist es, wenn gegenüberliegende Außenränder der Auffangbehältnis-Verstärkung oder -Aussteifung als Handhaben ausgebildet oder mit solchen Handhaben vorzugsweise einstückig verbunden sind.

Damit die unter Brechreiz leidende Person die erfindungsgemäße Asservations- und Auffangvorrichtung rasch von ihrer Bereitschaftstellung in die Auffangstellung auseinanderfalten oder auseinanderziehen kann, ist es zweckmäßig, wenn der freie äußere Längsrand zumindest eines der äußeren Aussteifungs- oder Verstärkungsteile oder der Handhaben über die Stapellagen dieser in Bereitschaftstellung aufeinander liegenden Teile seitlich vorstehen. Damit die gegebenenfalls plattenförmig ausgebildeten Handhaben die eine Durchlaßöffnung begrenzenden Aussteifungs- oder Verstärkungsteile sowie gegebenenfalls das aus flexiblem und/oder faltbarem Material bestehende Auffangbehältnis zwischen sich aufnehmen können, ist es vorteilhaft, wenn in Bereitschaftsstellung die aufeinander liegenden Aussteifungs- oder Verstärkungsteile zwischen den Handhaben angeordnet sind und wenn die Aussteifungs- oder Verstärkungsteile sowie die Handhaben miteinander verbunden sind. Dabei kann es zweckmäßig sein, wenn die Aussteifungs- oder Verstärkungsteile sowie die Handhaben über etwa parallele Falt-, Gelenk- oder dergleichen linienförmige Verbindungsscharniere miteinander verbunden sind.

Um die Asservations- und Auffangvorrichtung sowie insbesondere deren Auffangbehältnis-Verstärkung oder -Aussteifung ausreichend fest ausgestalten zu können, ist es vorteilhaft, wenn die Aussteifungs- oder Verstärkungsteile und/oder die Handhaben aus einem Karton, aus Kunststoff oder einem Papier/Kunststoff-Laminat hergestellt sind.

Aus hygienischen Gründen ist es vorteilhaft, wenn das Auffangbehältnis als Kunststoffbeutel oder flüssigkeitsbeständig-beschichteter Papierbeutel ausgebildet ist. Dabei kann es sich zusätzlich auch aus brandschutztechnischen Gründen empfehlen, wenn das Auffangbehältnis als undurchsichtiger und/oder schwer entflammbarer Kunststoffbeutel ausgestaltet ist.

Das Auffangbehältnis der erfindungsgemäßen Asservations- und Auffangvorrichtung läßt sich besonders zweckmäßig formen, wenn der Kunststoffbeutel als Tiefziehteil hergestellt ist.

Eine bevorzugte und mit geringem Aufwand herstellbare Ausführungsform gemäß der Erfindung sieht vor, daß die Auffangbehältnis-Verstärkung oder -Aussteifung beziehungsweise die Aussteifungsoder Verstärkungsteile sowie gegebenenfalls die Handhaben aus einem im wesentlichen rechteckigen Materialzuschnitt gebildet sind.

Weitere Merkmale gemäß der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt.
- Fig. 1: eine Asservations- und Auffangvorrichtung in einer perspektivischen Darstellung, wobei diese Asservationsund Auffangvorrichtung aus einem als Auffangbehältnis dienenden Spuckbeutel sowie einer Auffangbehältnis-Aussteifung oder Verstärkung gebildet ist,
- Fig. 2: die Asservations- und Auffangvorrichtung aus Figur 1 in einer Draufsicht auf die Auffangbehältnis-Aussteifung oder Verstärkung,
- Fig. 3: die Auffangbehältnis-Aussteifung oder -Verstärkung aus Figur 1 und 2 in einer perspektivischen Darstellung,
- Fig. 4: eine ebenfalls in einer perspektivischen Darstellung gezeigte Asservations- und Auffangvorrichtung, ähnlich der aus Figur 1 und 3 und
- Fig. 5: die Asservations- und Auffangvorrichtung aus Figur 4 in einer Draufsicht auf die Auffangbehältnis-Aussteifung oder -Verstärkung.

In den Figuren 1 bis 5 sind zwei Asservations- und Auffangvorrichtungen 10, 100 dargestellt, die zum Auffangen des Brechstrahles einer sich erbrechenden Person dienen. Die Asservationsund Auffangvorrichtungen 10, 100 weisen einen als Auffangbehältnis dienenden Spuckbeutel 1 auf, der aus flexiblem, vorzugsweise undurchsichtigem und möglichst schwer entflammbarem Kunststoffmaterial besteht. Der Spuckbeutel 1 ist bis auf eine Auffangöffnung geschlossen ausgebildet.

Die Asservations- und Auffangvorrichtungen 10, 100 weisen darüber hinaus auch eine Aüffangbehältnis-Aussteifung oder -Verstärkung 2 auf, die aus mehreren beweglich miteinander verbundenen Aussteifungs- oder Verstärkungsteilen 3 besteht. Die zwischen sich eine Durchlaßöffnung 4 begrenzenden Aussteifungs- oder Verstärkungsteile 3 sind an gegenüberliegenden Außenrändern mit Handhaben 5 verbunden, an denen die Asservations- und Auffangvorrichtungen 10, 100 ergriffen und positioniert werden können.

Die Aussteifungs- oder Verstärkungsteile 3 sowie die Handhaben 5 sind aus einem einstückigen rechteckigen Materialzuschnitt hergestellt und durch Knifflinien oder dergleichen linienförmigen Faltscharniere 6, 7 miteinander verbunden. Dabei schneiden die Scharnierachsen der zwischen den Aussteifungs- oder Verstärkungsteilen 3 vorgesehenen Faltscharniere 6 die Durchlaßöffnung 4, die trotz ihres großen Auffangquerschnittes somit in eine platzsparende Bereitschaftsstellung zusammengefaltet oder zusammengelegt werden kann.

Wie aus den Figuren 1 und 4 deutlich wird, sind der Spuckbeutel 1 und der die Aussteifungs- oder Verstärkungsteile 3 aufweisende Materialzuschnitt im Randbereich ihrer Auffang- beziehungsweise Durchlaßöffnung miteinander verklebt, verschweißt oder dergleichen verbunden.

Die über die Faltscharniere 6, 7 miteinander verbundenen Aussteifungs- oder Verstärkungsteile 3 und Handhaben 5 können derart zusammengefaltet werden, daß sie in Bereitschaftstellung zumindest bereichsweise aufeinander liegen und ein dünnes Flachteil bilden. Um nach dem Gebrauch das Erbrochene im Spuckbeutel hygienisch und ohne Geruchsbelästigungen entsorgen zu können, ist es vorteilhaft, wenn die Aussteifungs- und Verstärkungsteile 3 in ihrer Schließstellung mit ihren, dem Spuckbeutel abgewandten Flachseiten aufeinander liegen und die Auffangöffnung somit verschließen. Dabei muß die zwischen den Aussteifungs- oder Verstärkungsteilen 3 und den Handhaben 5 vorgesehene Faltlage in Bereitschaftstellung nicht notwendig der Faltlage in der nach Gebrauch befindlichen Schließlage entsprechen.

In den Figuren 1 bis 5 ist erkennbar, daß in Bereischaftstellung die aufeinander liegenden Aussteifungs- oder Verstärkungsteile 3 sowie vorzugsweise auch der ebenfalls faltbare Spuckbeutel 1 zwischen den Handhaben 5 angeordnet sind, welche somit den äußeren Umriß der Asservations- und Auffangvorrichtungen 10, 100 in Bereitschafstellung bestimmen.

Bei der in den Figuren 1 bis 3 dargestellten Asservations- und Auffangvorrichtung 10 sind die Auffangbehältnis-Aussteifung oder - Verstärkung 2 bildenden Aussteifungs- oder Verstärkungsteile 3 sowie die außenrandseitig vorgesehenen Handhaben 5 etwa W-förmig zusammengefaltet, wobei an den Handhaben 5 außenrandseitig noch zusätzlich kleine runde Griffstücke 9 etwa auf der Längsmittelachse angeordnet sind.

Demgegenüber sind in den Figuren 4 und 5 die in Bereitschaftstellung zwischen den plattenförmigen Handhaben 5 vorgesehenen Aussteifungs- oder Verstärkungsteile 3 der Asservations- und Auffangvorrichtung 100 etwa Z-förmig zusammengefaltet, wobei die Aussteifungs- oder Verstärkungsteile in zusammengefaltetem Zustand im Umriß der Handhaben 5 liegen.

Die Auffangbehältnis-Aussteifung oder -Verstärkung 2 der Asservations- und Auffangvorrichtung 100 weist dazu zwei als Randteile 3a ausgebildete und ein als Verbindungsteil 3b dazwischen angeordnetes, schmaleres Aussteifungs- oder Verstärkungsteil auf.

Aus den Figuren 1 bis 5 ist erkennbar, daß die Asservationsund Auffangvorrichtungen 10, 100 durch einfaches Auffalten oder Auseinanderziehen der Auffangbehältnis-Aussteifung oder -Verstärkung 2 von ihrer Bereitschaftstellung in ihre Auffangstellung gebracht werden können, in welcher der Auffangquerschnitt der Spuckbeutel-Auffangöffnung vollständig freigegeben wird. Dabei sind die Hände des Benutzers soweit von der Auffangöffnung entfernt, daß ein unbeabsichtigtes Verschmutzen des Benutzers oder seines Umfeldes nicht zu befürchten ist. Nach dem Gebrauch kann die Auffangbehältnis-Aussteifung oder -Verstärkung in die Bereitschaftstellung zurückgefaltet oder auch in eine andere Schließstellung zusammengelegt werden. Dabei sind an den Aussteifungs- oder Verstärkungsteilen 3 Klebestreifen oder dergleichen Verbindungsmittel 8 vorgesehen, um die Asservations- oder Auffangvorrichtungen 10, 100, in ihrer Schließstellung hygienisch zu verschließen. Das Erbrochene kann somit im Spuckbeutel 1 ohne Geruchsbelästigungen entsorgt werden.

In den Figuren 1 und 4 ist angedeutet, daß der als Auffangbehältnis dienende Spuckbeutel 1 im wesentlichen eine zylindrische Form hat. Der Spuckbeutel 1 wird dazu vorzugsweise als Kunststoff-Tiefziehteil mit einer vorzugsweise kreisrunden Auffangöffnung hergestellt. Die zwischen den Aussteifungs- und Verstärkungsteilen 3 vorgesehene Durchlaßöffnung 4 weist ebenfalls vorzugsweise einen kreisrunden Auffangquerschnitt auf. In Bereitschaftstellung wird der Spuckbeutel 1 in zusammengefaltetem Zustand vorzugsweise zwischen den Aussteifungs- oder Verstärkungsteilen 3 sowie den äußeren Handhaben 5 aufbewahrt.

Die zwischen den Handhaben 5 vorgesehenen Aussteifungs- oder Verstärkungsteile 3 bilden einen im wesentlichen quadratischen Teilbereich des einstückigen Materialzuschnitts. Der zur Herstellung der Auffangbehältnis-Aussteifung oder -Verstärkung vorgesehene Materialzuschnitt ist vorzugsweise aus einem beschichteten Karton, aus Kunststoff oder aus einem Papier/Kunststoff-Laminathergestellt. Trotzdiesesvergleichsweise festen Materials kann die Auffangbehältnis-Aussteifung oder -Verstärkung mittels der linienförmigen und etwa parallel zueinander angeordneten Faltscharniere 6 in die Bereitschaftstellung zusammengefaltet oder zusammengelegt werden, in welcher die Asservations- und Auffangvorrichtungen 10, 100 beispielsweise in Sitznähe eines Reisenden platzsparend bereitgestellt werden können.

Durch Ziehen an den ebenfalls etwa rechteckigen plattenförmigen Handhaben 5 beziehungsweise den daran vorgesehenen Griffstücken 9 in entgegengesetzte radiale Richtungen wird die Auffangbehältnis-Aussteifung oder -Verstärkung 2 in ihre Auffangstellung gebracht, in welcher die Aussteifungs- oder Verstärkungsteile 3 sowie die Handhaben 5 in etwa einer Ebene angeordnet sind.

Durch Auseinanderziehen der Auffangbehältnis-Aussteifung oder -Verstärkung 2 wird die Durchlaßöffnung 4 automatisch in ihre ursprüngliche, hier kreisrunde Querschnittsform gebracht, so daß der Benutzer den Brechvorgang hygienisch und sauber in den sich auseinanderfaltenden Spuckbeutel 1 durchführen kann.

Die hier dargestellten Asservations- und Auffangvorrichtungen 10, 100 sind mit vergleichsweise geringem Aufwand herstellbar und können insbesondere im Passagierflug-, Schiffs- und Omnibusreiseverkehr den Reisenden platzsparend bereitgestellt werden. Dabei sind die Asservations- und Auffangvorrichtungen 10, 100 auch von den unter Brechreiz leidenden Personen leicht und schnell bedienbar. Mittels der Asservations- und Auffangvorrichtungen 10, 100 ist der Brechstrahl während des Brechvorganges ohne eine Verschmutzung des Benutzers oder der umliegenden Umgebung vollständig und sicher aufzufangen.

## Patentansprüche

1. Asservations- und Auffangvorrichtung (10, 100) zum Auffangen des Brechstrahles einer sich erbrechenden Person mit einem Spuckbeutel (1) oder dergleichen Auffangbehältnis aus flexiblem und/oder faltbarem Material, welches Auffangbehältnis bis auf eine Auffangöffnung geschlossen ist, sowie mit einer Auffangbehältnis-Aussteifung oder -Verstärkung (2), die den Öffnungsrand des Auffangbehältnisses in Auffangstellung festlegt, und die zumindest zwei beweglich miteinander verbundene Aussteifungs- oder Verstärkungsteile (3) hat, welche von einer zusammengefalteten oder zusammengelegten Eereitschaftsstellung in die den Auffangquerschnitt der Auffangöffnung freigebende Auffangstellung auffaltbar oder ausziehbar sind, wobei die Aussteifungsoder Verstärkungsteile (3) aus einem einstückigen Materialzuschnitt mit Durchlaßöffnung (4) gebildet sind, und wobei wenigstens ein, benachbarte Aussteifungs- oder Verstärkungsteile (3) miteinander verbindendes Falt-, Gelenk- oder dergleichen linienförmiges Verbindungsscharnier (6) vorgesehen ist, das mit seiner Scharnierachse die Durchlaßöffnung (4) schneidet.

2. Asservations- und Auffangvorrichtung nach Anspruch 1, **dadurch gekennzeichnet, daß** die Aussteifungs- oder Verstärkungsteile (3) gelenkig und/oder faltbar miteinander verbunden sind.

3. Asservations- und Auffangvorrichtung nach Anspruch 1 oder 2, **dadurch gekennzeichnet, daß** das Auffangbehältnis und der die Aussteifungs- oder Verstärkungsteile (3) aufweisende Materialzuschnitt im Randbereich ihrer Auffang- beziehungsweise Durchlaßöffnung (4) miteinander verklebt, verschweißt oder dergleichen verbunden sind.

4. Asservations- und Auffangvorrichtung nach einem der Ansprüche 1 bis 3, **dadurch gekennzeichnet, daß** die Aussteifungs- oder Verstärkungsteile (3) derart zusammenfaltbar sind, daß sie in Bereitschafts- oder Schließstellung zumindest bereichsweise flach aufeinander liegen.

5. Asservations- und Auffangvorrichtung nach Anspruch 4, **dadurch gekennzeichnet, daß** die Aussteifungs- oder Verstärkungsteile (3) in Bereitschafts- oder Schließstellung mit ihren dem Auffangbehältnis abgewandten Flachseiten aufeinander liegen.

6. Asservations- und Auffangvorrichtung nach einem der Ansprüche 1 bis 5, **dadurch gekennzeichnet, daß** die aufeinander liegenden Aussteifungs- oder Verstärkungsteile (3) mittels Klebestreifen, Haftstreifen, Klettverschluß, Rastelementen oder dergleichen Verbindungsmitteln (8) in ihrer Bereitschafts- oder Schließstellung gehalten sind.

7. Asservations- und Auffangvorrichtung nach einem der Ansprüche 1 bis 6, **dadurch gekennzeichnet, daß** die Auffangbehältnis-Aussteifung oder -Verstärkung (2) zumindest drei Aussteifungs- oder Verstärkungsteile (3) hat, die in ihrer Bereitschaftstellung Z-förmig aufeinander liegen.

8. Asservations- und Auffangvorrichtung nach einem der Ansprüche 1 bis 7, **dadurch gekennzeichnet, daß** gegenüberliegende Außenränder der Auffangbehältnis-Verstärkung oder -Aussteifung (2) als Handhaben ausgebildet oder mit solchen Handhaben verbunden sind.

9. Asservations- und Auffangvorrichtung nach Anspruch 8, **dadurch gekennzeichnet, daß** gegenüberliegende Außenränder der Auffangbehältnis-Verstärkung oder -Aussteifung (2) mit den Handhaben einstückig verbunden sind.

10. Asservations- und Auffangvorrichtung nach einem der Ansprüche 1 bis 9, **dadurch gekennzeichnet, daß** der freie äußere Längsrand zumindest eines der äußeren Aussteifungs- oder Verstärkungsteile (3) oder der Handhaben (5) über die Stapellagen dieser in Bereitschaftstellung aufeinander liegenden Teile (3, 5) seitlich vorstehen.

11. Asservations-undAuffangvorrichtungnacheinemderAnsprüche 1 bis 10, **dadurch gekennzeichnet, daß** in Bereitschafstellung die aufeinander liegenden Aussteifungs- oder Verstärkungsteile (3) zwischen den Handhaben (5) angeordnet sind, und daß die Aussteifungs- oder Verstärkungsteile (3) sowie die Handhaben (5) miteinander verbunden sind.

12. Asservations- und Auffangvorrichtung nach Anspruch 11, **dadurch gekennzeichnet, daß** die Aussteifungs- oder Verstärkungsteile (3) sowie die Handhaben über etwa parallele Falt-, Gelenk- oder dergleichen linienförmige Verbindungsscharniere (6, 7) miteinander verbunden sind.

13. Asservations- und Auffangvorrichtung nach einem der Ansprüche 1 bis 12, **dadurch gekennzeichnet, daß** die Aussteifungs- oder Verstärkungsteile (3) und/oder die Handhaben (5) aus einem Karton, aus Kunststoff oder einem Papier/Kunststoff-Laminat hergestellt sind.

14. Asservations- und Auffangvorrichtung nach einem der Ansprüche 1 bis 13, **dadurch gekennzeichnet, daß** das Auffangbehältnis als Kunststoffbeutel oder flüssigkeitsbeständig-beschichteter Papierbeutel ausgebildet ist.

15. Asservations- und Auffangvorrichtung nach einem der Ansprüche 1 bis 14, **dadurch gekennzeichnet, daß** der Spuckbeutel als Tiefziehteil hergestellt ist.

16. Asservations-undAuffangvorrichtungnacheinemderAnsprüche 1 bis 15, **dadurch gekennzeichnet, daß** die Auffangbehältnis-Aussteifung oder -Verstärkung (2) beziehungsweise die Aussteifungs- oder Verstärkungsteile (3) sowie gegebenenfalls die Handhaben (5) aus einem im wesentlichen rechteckigen Materialzuschnitt gebildet sind.

## Claims

1. Holding and catching device (10, 100) for the catching of the vomiting jet of a vomiting person, with a sick bag (1) or a similar collecting receptacle made of a flexible and/or collapsible material, the collecting receptacle of which being closed, with the exception of a collecting opening, as well as with the stiffening or reinforcement of a collecting receptacle (2), which is determining the opening border of the collecting receptacle, and which has at least two mobile stiffening- or reinforcement elements (3) connected with one another which, from a folded or put together standby position, can be unfolded or pulled apart into the collecting position which is releasing the collecting cross-section of the collecting opening. In this connection,the stiffening-or reinforcement elements (3) are formed by a single-piece material blank with passage opening (4) where at least one folding, articulated- or similar line- like connecting hinge (6), cutting with its hinge axis the passage opening (4), is connecting adjacent stiffening- or reinforcement elements (3).

2. Holding and catching device according to claim 1, marked by the fact that the stiffening- or reinforcement elements (3) are connected with one another in an articu lated and/or collapsible way.

3. Holding and catching device according to claim 1 or 2, marked by the fact that the collecting receptacle and the material blank of the stiffening- or reinforce ment elements (3) are glued, welded or in a similar way connected with one another in the border area of their collecting-, respectively passage opening (4).

4. Holding and catching device according to one of the claims 1 to 3, marked by the fact that the stiffening- or reinforcement elements (3) are collapsible in such a way in standby- or closed position that at least area-wise they are put flat on top of one another.

5. Holding and catching device according to claim 4 marked by the fact that the stiffening- or reinforcement elements (3) in standby- or closed position are put on top of one another with the flat sides which are turned away from the collecting receptacle.

6. Holding and catching device according to one of the claims 1 to 5,marked by the fact that the stiffening or reinforcement elements (3) put on top of one another are being kept in their standby- or closed position by means of adhesive tapes, Klett fastener, catching elements or similar connecting means (8).

7. Holding and catching device according to one of the claims 1 to 6,marked by the fact that the stiffen ingor reinforcement of the collecting receptacle (2) has at least three stiffening- or reinforcement elements (3) which in their standby position are put on top of one another in a Z-like way.

8. Holding and catching device according to one of the claims 1 to 7, marked by the fact that opposite outer borders of the stiffening or reinforcement of the collecting receptacle(2) are formed as handling elements or are connected with such handling elements.

9. Holding and catching device according to claim 8, marked by the fact that opposite outer borders of the stiffening-or reinforcement of the collecting receptacle(2) are connected,in a single-piece way, with the handling elements.

10. Holding and catching device according to one of the claims 1 to 9, marked by the fact that the free outer longitudinal border of at least one of the outer stiffen ing- or reinforcement elements (3) or the handling elements (5) are protruding laterally above the stacking layers of these elements (3, 5) laying on top of another and being in standby-by position.

11. Holding and catching device according to one of the claims 1 to 10, marked by the fact that, in standby position, the stiffening- or reinforcement elements (3) laying on top of one another, are arranged between the handling elements (5), and that the stiffening- or reinforcement elements (3) as well as the handling elements (5) are connected with one another.

12. Holding and catching device according to claim (11) marked by the fact that the stiffening- or reinforcement elements (3) as well as the handling elements (5) are connected with one another via approximately parallel folding-, articulated- or similar line-like connecting hinges (6, 7).

13. Holding and catching device according to one of the claims 1 to 12, marked by the fact that the stiffen ing- or reinforcement elements (3) and/or the handling elements (5) are made of cardboard, of plastic or of a paper/plastic laminate.

14. Holding and catching device according to one of the claims 1 to 13, marked by the fact that the collecting receptacle is formed as a plastic bag or as a liquidproof, coated paper bag.

15. Holding and catching device according to one of the claims 1 to 14, marked by the fact that the sick bag is manufactured as deep-drawing element.

16. Holding and catching device according to one of the claims 1 to 15, marked by the fact that the stiffening or reinforcement of the collecting receptacle (2) respectively the stiffening- or reinfocrement elements (3) and - as the case may be - the handling elements (5) are formed from an essentially rectangular material blank.

## Revendications

1. Dispositif de conservation et récepteur (10, 100) destiné à recueillir les vomissures d'une personne en train de vomir à l'aide d'un sachet de vomissures (1) ou d'un récipient récepteur analogue en matériel souple et/ou pliable, ce récipient récepteur étant fermé, hormis un orifice d'ouverture, et muni du raidissement ou du renforcement du récipient récepteur (2) servant à maintenir l'orifice d'ouverture du récipient récepteur en position ouverte et étant au moins pourvu de deux pièces de raidissement ou de renforcement (3) reliées librement et pouvant être mises de la position en attente pliée ou aplatie en position récepteur dégageant l'orifice d'ouverture soit en le dépliant soit en l'étirant, les pièces de raidissement et de renforcement (3) étant fabriquées en un matériel d'une seule pièce avec un orifice d'ouverture (4) et où au moins une charnière (6) pliante, à articulations ou autre en forme de ligne reliant les pièces de raidissement ou de renforcement (3) voisines et coupant l'orifice d'ouverture avec son axe de charnière (4) a été prévue.

2. Conformément à la spécification 1, le dispositif de conservation et récepteur est **caractérisé par le fait que** les pièces de raidissement ou de renforcement (3) sont raccordées par des charnières à articulations et/ou pliantes.

3. Conformément à la spécification 1 ou 2, le dispositif de conservation et récepteur est **caractérisé par le fait que** le récipient récepteur et les pièces de raidissement et de renforcement (3) munies d'une pièce découpée sur la partie latérale de leur orifice récepteur ou d'ouverture (4) sont soit collées soit soudées ou reliées par un procédé analogue.

4. Conformément à l'une des spécifications de 1 à 3, le dispositif de conservation et récepteur est **caractérisé par le fait que** les pièces de raidissement ou de renforcement (3) peuvent être pliées de telle sorte qu'elles peuvent, du moins en partie, être mises à plat en position d'attente ou de fermeture.

5. Conformément à la spécification 4, le dispositif de conservation et récepteur est **caractérisé par le fait que** les parties de raidissement et de renforcement (3) peuvent, en position d'attente ou de fermeture, être superposées sur le côté plat opposé au récipient récepteur.

6. Conformément aux spécifications 1 à 5, le dispositif de conservation et récepteur est **caractérisé par le fait que** les parties de raidissement ou de renforcement (3) superposées sont maintenues en position d'attente ou de fermeture au moyen de rubans adhésifs, de rubans de fixage, de rubans cramponnants, d'éléments à encoches ou d'autres moyens de fixation (8).

7. Conformément à l'une des spécifications de 1 à 6, le dispositif de conservation et récepteur est **caractérisé par le fait que** le raidissement ou le renforcement du récipient récepteur (2) est au moins muni de trois pièces de raidissement ou de renforcement (3), qui en position d'attente, sont superposés en forme de z.

8. Conformément à l'une des spécifications de 1 à 7, le dispositif de conservation et récepteur est **caractérisé par le fait que** les côtés extérieurs opposés du raidissement ou du renforcement du récipient récepteur (2) ont la forme de manettes ou sont munis de manettes.

9. Conformément à la spécification 8, le dispositif de conservation et récepteur est **caractérisé par le fait que** les côtés extérieurs opposés du raidissement ou du renforcement du récipient récepteur (2) ne forment qu'une pièce avec les manettes.

10. Conformément à l'une des spécifications de 1 à 9, le dispositif de conservation et récepteur est **caractérisé par le fait que** le côté longitudinal extérieur dégagé d'au moins une des parties extérieures de raidissement ou de renforcement (3) ou des manettes (5) dépasse latéralement les pièces (3, 5) empilées en position d'attente.

11. Conformément à l'une des spécifications de 1 à 10, le dispositif de conservation et récepteur est **caractérisé par le fait qu'**en position d'attente, les pièces de raidissement ou de renforcement superposées (3) sont disposées entre les manettes (5) et que les pièces de raidissement et de renforcement (3) ainsi que les manettes sont reliées entre elles.

12. Conformément à la spécification 11, le dispositif de conservation et récepteur est **caractérisé par le fait que** les parties de raidissement ou de renforcement (3) ainsi que les manettes sont reliées par des charnières (6, 7) parallèles pliantes, à articulations ou autres disposées en forme de lignes.

13. Conformément à l'une des spécifications de 1 à 12, le dispositif de conservation et récepteur est **caractérisé par le fait que** les parties de raidissement et de renforcement (3) et/ou les manettes (5) sont fabriquées en carton, en matière plastique ou en agglomérés de papier ou de matières plastiques.

14. Conformément à l'une des spécifications de 1 à 13, le dispositif de conservation et récepteur est **caractérisé par le fait que** le récipient récepteur consiste en un sachet en plastique ou un sachet en papier recouvert d'un enduit résistant aux liquides.

15. Conformément à l'une des spécifications de 1 à 14, le dispositif de conservation et récepteur est **caractérisé par le fait que** le sachet destiné à recueillir les vomissures a été fabriqué comme pièce d'emboutissage.

16. Conformément à l'une des spécifications de 1 à 15, le dispositif de conservation et récepteur est **caractérisé par le fait que** le raidissement ou le renforcement du récipient récepteur (2) ou les pièces de raidissement ou de renforcement (3) ainsi que, le cas échéant, les manettes (5) consistent en une pièce découpée rectangulaire.
